# EUROPÄISCHE PATENTSCHRIFT

(11) **EP 0 330 748 B1**
(45) Veröffentlichungstag und Bekanntmachung des Hinweises auf die Patenterteilung: **11.08.1993**
(21) Anmeldenummer: 88120586.8
(22) Anmeldetag: 09.12.1988
(51) Int. Cl.: A47B 47/05, A47B 96/14

(54) **Schrank oder Schrankwand**
Cupboard or sideboard
Armoire ou armoire muzale

(30) Priorität: 15.02.1988 DE 3804660
(43) Veröffentlichungstag der Anmeldung: 06.09.1989
(73) Patentinhaber: PAN-BRASILIA WERK GMBH, D-68601 Lampertheim (DE)
(72) Erfinder: Wilhelm, Dieter, D-6843 Biblis (DE)
(74) Vertreter: Patentanwälte Zellentin & Partner

(56) Entgegenhaltungen:
- DE-A- 1 429 611
- US-A- 3 736 035

## Beschreibung

Die Erfindung betrifft einen Schrank oder eine Schrankwand, der oder die zwecks einer Hohen Stabilität aus vorderen und hinteren Pfosten in Form eines Profils aus einer Leichtmetall-Legierung, vertikalen Schrankseiten, tragenden Konstruktionsböden (im Gegensatz zu lose eingelegten Fachböden), einer Rückwand und an den vorderen, gegebenenfalls (bei von zwei Seiten her zugänglichen Schränken oder Schrankwänden) auch hinteren Pfosten angeschlagenen Türen besteht, wobei an den Vorder- und an den Hinterkanten der Schrankseiten und der Konstruktionsböden Leisten befestigt sind, welche die Pfosten fest miteinander und mit den Konstruktionsböden verbinden.

Es ist eine Vielzahl von derartigen Schrank- oder Schrankwand-Konstruktionen bekannt. Den meisten dieser Konstruktionen haftet aber der Mangel an, daß die Herstellung ihrer einzelnen Teile aufwendig und daher teuer und die Zahl der verschiedenen, erforderlichen Konstruktionsteile groß ist. Außerdem ist bei den meisten Schränken oder Schrankwänden dieser Grundkonzeption die Schrankmontage zeitlich und daher auch preislich aufwendig.

Aus der DE-A-1429 611 ist eine Schrankwand bekannt, bei der aus senkrechten Pfosten und waagrechten Abstandshaltern mittels entsprechender Gewindemuttern und Schraubstangen ein vorderer und hinterer Rahmen für den Schrank gebildet werden, die durch seitliche Traversen und Tragleisten zusammengefügt werden. In das so gebildete Gerüst werden die Wände und Türen eingefügt. Eine Höhenverstellung ist nur über spezielle Stellglieder an den Traversen möglich.

Aus der US-A-3736 035 ist eine Schrankkonstruktion bekannt, bei der Vierkantrohre über spezielle Eckverbinder zu einem festen Rahmen zusammengefügt werden, in den die Wände eingefügt werden. Die Konstruktion verlangt eine Vielzahl von aufwendigen Teilen.

Aufgabe der Erfindung ist die Schaffung einer Schrank- oder Schrankwand-Konstruktion, die bei einfacher und daher entsprechend preiswerter Ausbildung und Herstellungsmöglichkeit der einzelnen Bauelemente, verhältnismäßig wenigen unterschiedlichen Bauelementen und bei einfacher, schneller und daher ebenfalls preiswerter Montagemöglichkeit größte Flexibilität bezüglich der Abmessungen, auch der Fachzahl, bei Beibehaltung aller grundlegenden Konstruktionsmerkmale und Bauelemente aufweist.

Bei einem Schrank oder einer Schrankwand, bestehend aus vorderen und hinteren Pfosten in Form eines Profils aus einer Leichtmetall-Legierung, vertikalen Schrankseiten, tragenden Konstruktionsböden, einer Rückwand und an den vorderen, gegebenenfalls auch hinteren Pfosten angeschlagenen Türen, wobei an den Vorder- und Hinterkanten der Schrankseiten und der Konstruktionsböden Leisten, welche mittels Schraub-Spannstangen die Pfosten fest miteinander und mit den Konstruktionsböden verbinden, befestigt sind, wobei Pfosten und Leisten aus geschlossenen Kammern und längslaufenden Nuten bestehen, wobei das Profil der Pfosten und der Leisten identisch ist und einen insgesamt rechteckigen Außenumriß mit zwei nebeneinander liegenden geschlossenen Kammern aufweist, an den Außenseiten der einen Kammer zwei einander gegenüberliegende, zur längeren Rechteckseite hin offene Nuten aufweist, wobei die erste Kammer in den Leisten zur Aufnahme und zur Führung von Schraub-Spannstangen mit Gewindeabschnitten an den beiden Enden dient, die in Hülsenmuttern eingeschraubt sind, deren Hülsenlänge gleich der Profildicke ist und die von der Mutternkopfseite her in jeweils eine Bohrung einer Reihe von mittig durch die erste Kammer hindurchgehenden Rasterbohrungen des Profils der Pfosten hindurchgesteckt sind, während die zweite Kammer in den Pfosten zur Aufnahme von Höhenstellschrauben an den unteren Pfostenenden dient, und die Nuten der hinteren Pfosten und der hinteren Leisten des untersten und des obersten Konstruktionsbodens zur allseitigen Befestigung der Schrank-Rückwand durch Einschieben derselben in diese Nuten dienen, die erste Kammer einen runden und die zweite Kammer einen etwa rechteckigen Querschnitt aufweist und die Trennwand zwischen der ersten und der zweiten Kammer teilkreisbogenförmig in die zweite, etwa rechteckige Kammer hineinragt und an der Außenseite der zweiten Kammer entlang der Rechteck-Schmalseite, ein vorstehender Steg angebracht ist, wobei die Stege des Profils der Pfosten zu deren Verbindung mit den entsprechend genuteten Schrankseiten, die Stege des Profils der Leisten zur Verbindung mit den entsprechend genuteten Konstruktionsböden dienen.

Infolge dieser Ausbildung wird also für den Schrank bzw. für die Schrankwand nur ein einziges Profil benötigt, von dem je nach Schrankhöhe und nach Fachbreite unterschiedlich lange Stücke abgeschnitten werden müssen. Allein hierdurch werden die Lagerhaltung und der Produktionsablauf vereinfacht und verbilligt. Die einzelnen Schraub-Spannstangen brauchen lediglich entsprechend der Breite des gewünschten Schrankfachs abgelängt und dann an beiden Enden mit Gewindeabschnitten versehen werden. Infolge der Reihe von Rasterbohrungen in den Pfosten können zwei oder mehr Konstruktionsböden in beliebigen, lediglich durch das Rastermaß bestimmten Lagen, innerhalb des Schranks oder der Schrankwand vorgesehen werden, ohne daß hierzu in jedem Einzelfall gebohrt werden muß. Ein Schrank kann in beliebiger Breite und Fachzahl und natürlich auch Einzelfach-Breite hergestellt werden. Selbstverständlich ist man in der Wahl der Schranktiefe gänzlich frei; es müssen dann nur die Schrankseiten, die Konstruktionsböden und eventuell die Fachböden in entsprechender Tiefe hergestellt werden. Die Konstruktionsboden- und Fachboden-Breite muß natürlich, wie immer, gleich der gewünschten Fachbreite sein. Man kann auch bei schon vorhandenen Schränken oder Schrankwänden die einzelnen Fächer nachträglich in eine andere Reihenfolge bringen, und man kann ebenso an schon vorhandene Schränke bzw. Schrankwände von beiden Seiten her zusätzlich Fächer anbauen. Die Montage ist, mit den Hülsenmuttern und mit den Schraub-Spannstangen mit Ihren Gewindeabschnitten an beiden Enden, sehr einfach und schnell durchführbar. Da weder bei der Montage noch bei der Demontage Beschädigungen irgendwelcher Teile, bei einigermaßen sachgemäßer Arbeit, hervorgerufen werden können, läßt sich der Schrank oder die Schrankwand praktisch beliebig oft demontieren und wieder montieren, ohne daß bezüglich der Stabilität des Schranks oder der Schrankwand irgendwelche Einbußen entstehen.

Das Profil für die Pfosten und für die Leisten ist verhältnismäßig leicht herstellbar und nicht sehr raumaufwendig.

Die Schraub-Spannstangen brauchen natürlich nicht über ihre gesamte Länge in den ersten Kammern der Leisten geführt sein. Es genügt vielmehr und ist auch viel preiswerter, wenn nach der Erfindung zur Führung der Schraub-Spannstangen in die beiden Enden der ersten Kammern der Leisten elastische Endscheiben mit einer mittigen Öffnung festsitzend eingeschoben sind, wobei der Durchmesser dieser Öffnung gleich dem Durchmesser der Schraub-Spannstangen ist. - Der über das Profil überstehende Kopf an der Seite der Hülsenmutter wird von der runden Kammer in der Leiste des nächsten Konstruktionsbodens aufgenommen.

Bei größeren Zellenbreiten, etwa 800, 1000 oder 1200 mm, wird zweckmäßig zusätzlich zu den Höhenstellschrauben in den benachbarten Pfosten noch in der Zellenmitte an der vorderen Leiste des Konstruktionsbodens ein U-förmiger Mittel-Höhenstellwinkel mit einer Höhenstellschraube vorgesehen, der zwecks Lagefestlegung mit zwei Nasen in eine der Nuten des Leistenprofils hineingesteckt ist. Hierdurch wird ein stärkeres Durchbiegen des Konstruktionsbodens verhindert.

Zur Bildung eines sauberen Abschlusses des Schrankes oder der Schrankwand nach unten, unter Verdeckung der Höhenstellschrauben, wird nach der Erfindung an dem Profil oder, im Falle eines Schranks oder einer Schrankwand, an den beiden Profilen jedes untersten Konstruktionsbodens in die außenliegende, auf mindestens einer Seite mit einer Hinterschneidung versehene Nut des Profils ein Sockel-Klips-Profil mittels zweier zueinander paralleler vertikaler Stege mit einem widerhakenförmigen oberen Rand an einem Steg eingeklipst, und an die Außenseiten der Pfosten und gegebenenfalls der Mittel-Höhenstellwinkel wird ein Winkelprofil mit längerem vertikalen Schenkel als Sockel-Innenprofil angestellt, an dem von außen ein Sockel-Außenprofil mit einer Hinterschneidung auf einen dritten, äußeren Steg des Sockel-Klips-Profils mit widerhakenförmigem oberen Rand von oben her eingeklipst wird.

In der Zeichnung ist ein Ausführungsbeispiel der Erfindung dargestellt.
- Fig. 1 zeigt: in perspektivischer Darstellung einen Pfosten mit den beiden beiderseits von diesem liegenden Konstruktionsböden.
- Fig. 2 zeigt: einen horizontalen Querschnitt durch zwei benachbarte Pfosten mit den beiden zugehörigen Schrankseiten sowie die Verbindung dieser beiden Pfosten miteinander.

An den Vorder- und Hinterkanten der Schrankseiten 1 sind Pfosten 3 und an den Vorder- und Hinterkanten der Konstruktionsböden 2 sind Leisten 4 befestigt. Die Pfosten 3 und die Leisten 4 bestehen aus einer Leichtmetall-Legierung, wie z.B. einer Legierung aus Aluminium, Magnesium und Silicium. Gewisse Oberflächenteile dieser Profile sind aus rein optischen Gesichtspunkten geriffelt. Die Profilform der Pfosten 3 und der leisten 4 ist identisch und hat einen insgesamt rechteckigen Außenumriß. Jedes Profil weist zwei nebeneinanderliegende geschlossene Kammern auf, und zwar eine erste, runde Kammer 5 und eine zweite, etwa rechteckige Kammer 6. Die Trennwand 7 zwischen der ersten Kammer 5 und der zweiten Kammer 6 ragt teilkreisbogenförmig in die zweite, etwa rechteckige Kammer hinein. An den Außenseiten der einen, runden Kammer 5 sind zwei einander gegenüberliegende, zu der längeren Rechteckseite hin offene Nuten 8 und 9 vorgesehen, die auf einer Seite Hinterschneidungen 10 aufweisen. An der Außenseite der zweiten Kammer 6 ist, entlang der Rechteck-Schmalseite, ein vorstehender Steg 11 mit Tannenzapfenprofil angebracht, der zur Befestigung der zugehörigen Schrankseite 1 bzw. des zugehörigen Konstruktionsbodens 2, die entsprechend genutet sind, dient. Die Zwischenräume zwischen den Nuten 8, 9 sowie die Stege 11 sind zwecks Gewichtsersparnis hohl ausgebildet.

In den Leisten 4 dienen die ersten, runden Kammern 5 zur Aufnahme von Schraub-Spannstangen 12 mit Gewindeabschnitten 13 an beiden Enden. Mit diesen Gewindeabschnitten 13 sind die Spannstangen 12 in Hülsenmuttern eingeschraubt, deren Kopf 14a einen Innensechskant aufweist und deren Hülse 14b eine Länge aufweist, die genau gleich der Breite des Profils der Pfosten 3 ist. Diese Hülsenmuttern 14 sind mit ihrer Hülse 14b in jeweils eine Bohrung einer Reihe von mittig durch die erste Kammer 5 hindurchgehenden Rasterbohrungen 15 in den Pfosten 3 eingeschoben.

Die zweiten Kammern 6 in den Pfosten 3 dienen zur Aufnahme von Höhenstellschrauben 16. Die zur längeren Rechteckseite hin offenen Nuten 8 bzw. 9 in den hinteren Pfosten 3 und in den hinteren Leisten 4 des untersten und des obersten Konstruktionsbodens 2 dienen zur allseitigen Befestigung der (nicht dargestellten) Schrank-Rückwand durch Einschieben derselben in diese Nuten 8 bzw. 9.

Die Führung der Schraub-Spannstangen 12 in den Kammern 5 der Leisten 4 erfolgt durch in die beiden Enden dieser Kammern festsitzend eingeschobene elastische Endscheiben 17. Diese Endscheiben weisen eine mittige Öffnung auf, deren Durchmesser gleich demjenigen der Schraub-Spannstangen 12 ist.

Die an jedem Pfosten 3 vorgesehene Höhenstellschraube 16 ist drehbar mit einem sich auf dem Boden abstützenden Bodenstützfuß 18 verbunden und weist an ihrem oberen Ende einen Innenmehrkant (Inbus) 19 auf. Die Höhenstellschraube 16 ist in ein Gewinde in dem horizontalen, unter dem unteren Ende des Pfostens 3 liegenden Schenkel 20a eines Höhenstellwinkels 20 eingeschraubt. Der vertikale Schenkel 20b dieses Höhenstellwinkels 20 steht über das innere Ende des Pfostens 3 vor und ist mittels DG-Schrauben (selbstschneidende Aluminium-Schnellschrauben) 21 im Bereich der ersten Kammer 5 am Pfosten 3 und mittels mindestens einer Spanplattenschraube 22 mit Rundkopf an der Schrankseite 1 befestigt. Die Verdrehung der Höhenstellschraube 16 und damit die Höheneinstellund des zugehörigen Pfostens 3 erfolgt über den am oberen Ende der Höhenstellschraube 16 vorgesehenen Innen-Mehrkant (Inbus) mittels eines stangenförmigen Werkzeugs 23, das an seinem unteren Ende ein in den Inbus 19 der Höhenstellschraube 16 passenden Kugelkopfinbus 24 aufweist, der ein schräges Einschieben in den Inbus 19 ermöglicht. Am oberen Ende hat das stangenförmige Werkzeug 23 einen Innenvierkant, der zur Verbindung mit einer umschaltbaren Knarre 26 dient.

Wie schon erwähnt, kann bei größeren Zellenbreiten in der Mitte jeder Zelle an jeder Leiste 4 des untersten Konstruktionsbodens 2 ebenfalls ein U-förmiger Mitten-Höhenstellwinkel mit einer Höheneinstellschraube 39 vorgesehen werden, der zweckmäßig mit zwei Nasen 40 in die Nut 8 des Leistenprofils durch Hineinstecken festgelegt ist und dessen Höheneinstellschraube 39 zwischen dem Bodenstützfuß 18 und dem Gewindeteil der Höhenstellschraube 39 einen kurzen Mehrkantabschnitt 41 zum Ansetzen eines Maulschlüssels aufweist, welch letzterer zur Einstellung dieser Höhenstellschraube 39 dient.

Bei den an dem Pfosten 3 angreifenden Höhenstellschrauben 16 erfolgt das Einführen des stangenförmigen Werkzeugs 23 in die zweite Kammer 6, in der sich die Höhenstellschraube 16 befindet, durch eine oberhalb des unteren Endes des Pfostens 3 in der Außenwand der zweiten Kammer 6 vorgesehene langgestreckte Durchbrechung 27 hindurch.

An der Leiste 4 jedes untersten Konstruktionsbodens 2, oder auch an beiden Leisten, ist in die außenliegende Nut 8 mit ihrer Hinterschneidung 10 ein Sockel-klips-Profil 28 mittels zweier zueinander paralleler, vertikaler Stege 29, von denen einer einen widerhakenförmigen oberen Rand 30 aufweist, eingeklipst. An die Außenseiten der Pfosten 3 und, wenn vorhanden, des Mittel-Höhenstellwinkels 38 ist ein Winkelprofil 31 mit längerem vertikalem Schenkel 32 als Sockel-Innenprofil angestellt, an dem von außen ein Sockel-Außenprofil mit einer Hinterschneidung 34 auf einen dritten, äußeren Steg 35 des Sockel-Klips-Profils 28 mit widerhakenförmigem oberen Rand 36 von oben her eingeklipst ist.

An den Außenseiten der türseitigen Pfosten 3 und Leisten 4 sind elastische Türdichtungen 37 in entsprechend angeordneten, nicht näher bezeichneten Nuten dieser Profile befestigt.

Die Montage eines Schranks oder Schrankwand nach der Erfindung wird folgendermaßen vorgenommen: Es wird hier eine Montage von rechts nach links beschrieben, jedoch ist die Montage natürlich auch in entgegengesetzter Richtung, d.h. also von links nach rechts, möglich. Zunächst einmal werden auf zwei Schraub-Spannstangen 12 auf deren eines Ende Hülsenmuttern 14 aufgeschraubt. Diese beiden Schraub-Spannstangen 12 werden durch die entsprechenden Rasterbohrungen in der rechten Schrankseite 1 hindurchgesteckt. Nun wird der Konstruktionsboden 2 mit seinen runden Kammern 5 auf diese beiden Schraub-Spannstangen 12 aufgeschoben, und die beiden Schraub-Spannstangen 12 werden durch die Rasterbohrung der nächstfolgenden Schrankseite 1 hindurchgesteckt. Nun werden die beiden Schraub-Spannstangen 12 von der linken Seite dieser zweiten Schrankseite 1 her mit je einer Hülsenmutter 14 unter Verwendung einer Umschaltknarre mit in den Inbus 14a passendem Sechskant an dieser zweiten Schrankseite 1 festgezogen. Anschließend werden nun wiederum zwei Schraub-Spannstangen 12 in die zuletzt genanten beiden Hülsenmuttern 14 in der zweiten Schrankseite 1 eingedreht, und der nächste Konstruktionsboden 2 wird auf diese beiden Schraub-Spannstangen 12 aufgeschoben, die dann durch die Rasterbohrungen der dritten Schrankseite 1 durchgesteckt werden. Nun werden diese beiden Schraub-Spannstangen 12 wiederum mit je einer Hülsenmutter 14 mittels umschaltbarer Knarre mit in den Inbus 14a passenden Sechskant an der dritten Schrankseite 1 festgedreht. Dies kann in beliebiger Schrittzahl (Fachzahl) fortgesetzt werden. Nach Beendigung der Montage eines Schranks oder einer Schrankwand sind an den Außenseiten der beiden äußersten Schrankseiten 1 die Köpfe 14a der Hülsenmuttern 14 mindestens zweier Konstruktionsböden 2 freiliegend sichtbar. Wenn dies vermieden werden soll, dann werden auf die Außenseiten der beiden außenliegenden Schrankseiten 1 Deckplatten von der Schrank-Innenseite her mit Schrauben befestigt, wobei die Deckplatten auf der Innenseite Aussparungen zur Aufnahme dieser Mutternköpfe 14a aufweisen, wobei das Raster dieser Aussparungen dem Raster der Bohrungen in den Schrankseiten 1 entspricht.

### Liste der verwendeten Bezugszeichen:

- 1: Schrankseiten
- 2: Konstruktionsböden
- 3: Pfosten
- 4: Leisten
- 5: erste, runde Kammer
- 6: zweite, etwa rechteckige Kammer
- 7: Trennwand zwischen 5 und 6
- 8: Nuten in 3 und 4
- 9: Nuten in 3 und 4
- 10: Hinterschneidungen
- 11: Steg mit Tannenzapfenprofil
- 12: Schraub-Spannstangen
- 13: Gewindeabschnitte an 12
- 14: Hülsenmuttern
- 14a: Kopf von 14
- 14b: Hülse von 14
- 15: Rasterbohrungen in Kammer 5 von Pfosten 3
- 16: Höhenstellschraube
- 17: elastische Endscheiben in 5
- 18: Bodenstützfuß
- 19: Innenmehrkant (Inbus)
- 20: Höhenstellwinkel
- 20a: horizontaler Schenkel von 20
- 20b: vertikaler Schenkel von 20
- 21: DG-Schrauben
- 22: Spanplattenschrauben
- 23: stangenförmiges Werkzeug
- 24: Kugelkopfinbus von 23
- 25: Innenvielkant an 23
- 26: umschaltbare Knarre
- 27: Durchbrechung in Kammer 6 von Pfosten 3
- 28: Sockel-Klips-Profil
- 29: Stege an 28
- 30: oberer Rand von 29
- 31: Winkelprofil (Sockel-Innenprofil)
- 32: längerer vertikaler Schenkel von 31
- 33: Sockel-Außenprofil
- 34: Hinterschneidung
- 35: dritter äußerer Steg von 28
- 36: oberer Rand von 35
- 37: elastische Türdichtungsleisten
- 38: Mittel-Höhenstellwinkel
- 39: Höhenstellschraube an 38
- 40: Nasen an 38
- 41: Mehrkantabschnitt von 39

## Patentansprüche

1. Schrank oder Schrankwand, bestehend aus vorderen und hinteren Pfosten in Form eines Profils aus einer Leichtmetall-Legierung, vertikalen Schrankseiten, tragenden Konstruktionsböden, einer Rückwand und an den vorderen, gegebenenfalls auch hinteren Pfosten angeschlagenen Türen, wobei an den Vorder- und an den Hinterkanten der Schrankseiten und der Konstruktionsböden Leisten, welche mittels Schraubspannstangen die Pfosten fest miteinander und mit den Konstruktionsböden verbinden, befestigt sind, wobei Pfosten und Leisten aus geschlossenen Kammern und längsverlaufenden Nuten bestehen, wobei das Profil der Pfosten (3) und der Leisten (4) identisch ist und einen insgesamt rechteckigen Außenumriß mit zwei nebeneinander liegenden geschlossenen Kammern (5, 6) aufweist, an den Außenseiten der einen Kammer (5) zwei einander gegenüberliegende, zur längeren Rechteckseite hin offene Nuten (8, 9) aufweist, wobei die erste Kammer (5) in den Leisten (4) zur Aufnahme und zur Führung von Schraub-Spannstangen (12) mit Gewindeabschnitten (13) an beiden Enden dient, die in Hülsenmuttern (14) eingeschraubt sind, deren Hülsenlänge gleich der Profildicke ist und die von der Mutternkopfseite her in jeweils eine Bohrung einer Reihe von mittig durch die erste Kammer hindurchgehenden Rasterbohrungen (15) des Profils der Pfosten (3) hindurchgesteckt sind, während die zweite Kammer (6) in den Pfosten (3) zur Aufnahme von Höhenstellschrauben (16) an den unteren Pfostenenden dient, und die Nuten (8,9) der hinteren Pfosten (3) und der hinteren Leisten (4) des untersten und des obersten Konstruktionsbodens (2) zur allseitigen Befestigung der Schrank-Rückwand durch Einschieben derselben in diese Nuten (8,9) dienen, **dadurch gekennzeichnet,** daß die erste Kammer (5) einen runden und die zweite Kammer (6) einen etwa rechteckigen Querschnitt aufweist und die Trennwand (7) zwischen der ersten Kammer (5) und der zweiten Kammer (6) teilkreisbogenförmig in die zweite, etwa rechteckige Kammer (6) hineinragt und an der Außenseite der zweiten Kammer (6), entlang der Rechteck-Schmalseite, ein vorstehender Steg (11) angebracht ist, wobei die Stege (11) des Profils der Pfosten (3) zu deren Verbindung mit den entsprechend genuteten Schrankseiten (1), die Stege (11) des Profils der Leisten (4) zur Verbindung mit den entsprechend genuteten Konstruktionsböden (2) dienen.

2. Schrank oder Schrankwand nach
Anspruch 1, dadurch gekennzeichnet, daß zur Führung der Schraub-Spannstangen (12) in der ersten Kammer (5) der Leisten (4) in deren beide Enden elastische Endscheiben (17) mit einer mittigen Öffnung festsitzend eingeschoben sind, wobei der Durchmesser dieser Öffnung gleich demjenigen der Schraub-Spannstangen (12) ist.

3. Schrank oder Schrankwand nach
Anspruch 1 oder 2, dadurch gekennzeichnet, daß jede Höhenstellschraube (16) drehbar mit einem Bodenstützfuß (18) verbunden, an ihrem oberen Ende mit einem Innenmehrkant (Inbus) (19) versehen und in ein Gewinde im horizontalen, unter dem Pfosten (3) liegenden Schenkel (20a) eines Höhenstellwinkels (20) eingeschraubt ist, dessen vertikaler Schenkel (20b) über das innere Ende des Pfostens (3) vorsteht und mittels DG-Schrauben (selbstschneidende Aluminium-Schnellschrauben, z.B. nach DIN 966) (21) im Bereich der ersten Kammer (5) am Pfosten (3) und in seinem vorstehenden Teil mittels mindestens einer Spanplattenschraube (22) an der zugehörigen Schrankseite (1) befestigt ist, und daß oberhalb des unteren Endes des Pfostens (3) in der Außenwand der zweiten Kammer (6) eine langgestreckte Durchbrechung (27) zum Hindurchführen eines stangenförmigen Werkzeugs (23) mit in den Inbus (19) der Höhenstellschraube (16) passendem Kugelkopfinbus (24) zum Verdrehen der Höhenstellschraube (16) vorgesehen ist.

4. Schrank oder Schrankwand nach Anspruch 3, dadurch gekennzeichnet, daß das stangenförmige Werkzeug (23) an seinem dem Kugelkopfinbus (24) gegenüberliegenden Ende einen Innenvielkant (25) zur Verbindung mit einer umschaltbaren Knarre (26) aufweist.

5. Schrank oder Schrankwand nach Anspruch 3 oder 4, dadurch gekennzeichnet, daß bei größeren Zellenbreiten (Konstruktionsbödenbreiten) von etwa 800, 1000 oder 1200 mm an jeder Leiste (4) des untersten Konstruktionsbodens (2) ein U-förmiger Mittel-Höhenstellwinkel (38) mit Höhenstellschraube (39) vorgesehen ist, der mit zwei Nasen (40) in die eine Nut (8) des Leistenprofils hineingesteckt ist.

6. Schrank oder Schrankwand nach einem oder mehreren der Ansprüche 1 bis 5, dadurch gekennzeichnet, daß an der Leiste (4) oder den beiden Leisten (4) jedes untersten Konstruktionsbodens (2) in die außenliegende, auf mindestens einer Seite mit einer Hinterschneidung (10) versehene Nut (8) des Profils ein Sockel-Klips-Profil (28) mittels zweier zueinander paralleler, vertikaler Stege (29), mit einem widerhakenförmigen oberen Rand (30) an einem Steg, eingeklipst ist, und an die Außenseiten der Pfosten (3) und gegebenenfalls der Mittel-Höhenstellwinkel (38) ein Winkelprofil (31) mit längerem vertikalem Schenkel (32) als Sockel-Innenprofil angestellt ist, an dem von außen ein Sockel-Außenprofil (33) mit einer Hinterschneidung (34) auf einen dritten, äußeren Steg (35) des Sockel-Klips-Profils (28) mit widerhakenförmigem oberem Rand (36) von oben her eingeklipst ist.

## Claims

1. Cupboard or wall unit, consisting of front and rear posts in the form of a profile of a light metal alloy, vertical cupboard sides, load-bearing construction bottoms, a rear wall and doors fixed on the front, possibly also on the rear posts, whereby, on the front and on the rear edges of the cupboard sides and on the construction bottoms, are fixed battens which, by means of screw tie rods, securely join the posts with one another and with the construction bottoms, whereby posts and battens consist of closed chambers and longitudinally running grooves, whereby the profile of the posts (3) and of the battens (4) is identical and has an overall rectangular outer contour with closed chambers (5,6) lying next to one another, on the outer sides of one chamber (5) are two grooves (8,9) lying opposite one another and open towards the longer rectangular side, whereby the first chamber (5) in the battens (4) serves for the reception and for the guiding of screw tie rods (12) with threaded sections (13) on both ends which are screwed into sleeve nuts (14), the sleeve length of which is equal to the profile thickness and which, from the nut head side, are pushed through in each case into a bore of a series of raster bores (15) of the profile of the posts (3) passing centrally through the first chamber, whereas the second chamber (6) in the posts (3) serves for the reception of height-adjusting screws (16) on the lower post ends and the grooves (8,9) of the rear posts (3) and of the rear battens (4) of the lowermost and of the uppermost construction bottom (2) serve for the allround fixing of the cupboard rear wall by pushing thereof into these grooves (8,9), characterised in that the first chamber (5) has a round and the second chamber (6) a somewhat rectangular cross-section and the separating wall (7) between the first chamber (5) and the second chamber (6) projects part arcuately-shaped into the second somewhat rectangular chamber (6) and, on the outer side of the second chamber (6), along the rectangle narrow side, is attached a projecting flange (11), whereby the flanges (11) of the profile of the posts (3) serve for their connection with the correspondingly grooved cupboard sides (1), the flanges (11) of the profile of the battens (4) for the connection with the correspondingly grooved construction bottoms (2).

2. Cupboard or wall unit according to claim 1, characterised in that, for the guiding of the screw tie rods (12) in the first chamber (5) of the battens (4), into their two ends are fixedly pushed in elastic end plates (17) with a central opening, whereby the diameter of this opening is the same as that of the screw tie rods (12).

3. Cupboard or wall unit according to claim 1 or 2, characterised in that each height-adjusting screw (16) is connected rotatably with a bottom supporting foot (18) provided on its upper end with polygonal socket (hollow screw) (19) and is screwed into a thread in the limb (20a) of a height-adjusting bevel (20) lying horizontally under the post (3), the vertical limb (20b) of which projects over the inner end of the post (3) and is fixed by means of DG screws (self-cutting aluminium screw clamps, e.g. according to DIN 966) (21) in the region of the first chamber (5) on to the posts (3) and in its projecting part by means of at least one chip board screw (22) to the associated cupboard side (1) and that, above the lower end of the post (3), in the outer wall of the second chamber (6) is provided a longitudinally-extending opening (27) for the passing through of a bar-shaped tool (23) with ball-headed hollow screw (24) fitting in the hollow screw (19) of the height-adjusting screw (16) for the turning of the height-adjusting screw (16).

4. Cupboard or wall unit according to claim 3, characterised in that the bar-shaped tool (23) has, on its end lying opposite the ball-headed hollow screw (24), a polygonal socket (25) for the connection with a reversible ratchet handle (26).

5. Cupboard or wall unit according to claim 3 or 4, characterised in that, in the case of comparatively large cell breadths (construction bottom breadths) of about 800, 1000 or 1200 mm, on each batten (4) of the lowermost construction bottom (2) is provided a U-shaped central height-adjusting bevel (38) with height-adjusting screw (39) which, with two projections (40), is pushed into a groove (8) of the batten profile.

6. Cupboard or wall unit according to one or more of claims 1 to 5, characterised in that, on the batten (4) or both battens (4) of each lowermost construction bottom (2), is clipped into the outer-lying groove (8) of the profile provided on at least one side with an undercutting (10) a socket-clip profile (28) by means of two vertical flanges (29) parallel to one another, with a barb-shaped upper edge (30) on one fin and on the outer sides of the posts (3) and possibly the middle height-adjusting bevel (38) is set an angle section (31) with comparatively long vertical limb (32) as socket inner profile on which, from outside, a socket outer profile (33) with undercutting (34) is clipped from above on a third outer flange (35) of the socket-clip profile (28) with barb-shaped upper edge (36).

## Revendications

1. Armoire ou armoire murale, constituée de montants avant et arrière présentant la forme d'un profilé en alliage de métal léger, de côtés verticaux d'armoire, de fonds constitutifs porteurs, d'une paroi arrière et de portes fixées sur les montants avant et éventuellement également arrière, dans laquelle des barres qui relient au moyen de tirants filetés les montants les uns aux autres et aux fonds constitutifs sont fixées aux bords avant et arrière des côtés de l'armoire et aux fonds constitutifs, montants et barres étant constitués de chambres fermées et de rainures longitudinales, dans laquelle le profilé des montants (3) et celui des barres (4) sont identiques, présentent un contour externe globalement rectangulaire, avec deux chambres fermées (5, 6) disposées l'une à côté de l'autre, et présentent sur les côtés extérieurs d'une des chambres (5) deux rainures (8, 9) situées à l'opposé l'une de l'autre et ouvertes vers le grand côté du rectangle, la première chambre (5) des barres (4) servant à recevoir et à guider des tirants filetés (12) comportant aux deux extrémités des tronçons filetés (13) qui sont vissés dans des écrous à manchon (14) dont la longueur de manchon est égale à l'épaisseur du profilé et qui sont passés à partir du côté de la tête d'écrou à travers chaque fois un trou d'une série de trous en trame (15), du profilé des montants (3), qui passent au milieu au travers de la première chambre tandis que la seconde chambre (6) des montants (3) sert à recevoir des vis de réglage de hauteur (16) situées aux extrémités inférieures des montants et les rainures (8, 9) des montants arrière (3) et des barres arrière (4) des fonds constitutifs inférieur et supérieur (2) servent à fixer de tous côtés la paroi arrière de l'armoire par enfoncement de celle-ci dans ces rainures (8, 9), caractérisée en ce que la première chambre (5) présente une section transversale sensiblement ronde et la seconde chambre (6) une section transversale sensiblement rectangulaire, en ce que la paroi de séparation (7) entre la première chambre (5) et la seconde chambre (6) fait saillie en forme d'arc de cercle dans la seconde chambre (6) sensiblement rectangulaire, et en ce qu'une branche en saillie (11) est fixée sur le côté externe de la seconde chambre (6) le long du petit côté du rectangle, les branches (11) du profilé des montants (3) servant à la fixation de ceux-ci aux côtés d'armoire (1) rainurés de façon correspondante, les branches (11) du profilé des barres (4) servant à la fixation aux fonds constitutifs (2) rainurés de façon correspondante.

2. Armoire ou armoire murale selon la revendication 1, caractérisée en ce que pour le guidage des tirants filetés (12) dans la première chambre (5) des barres (4), dans les deux extrémités de ces dernières sont enfoncés en position immobile des disques d'extrémité (17) élastiques avec une ouverture centrale, le diamètre de cette ouverture étant égal à celui des tirants filetés (12).

3. Armoire ou armoire murale selon la revendication 1 ou 2, caractérisée en ce que chaque vis de réglage de hauteur (16) est reliée de façon à pouvoir tourner à un pied d'appui au sol (18), est munie à son extrémité supérieure d'un polygone interne (Inbus) (19) et est vissée dans un taraudage de l'aile horizontale (20a), située en dessous du montant (3), d'une cornière de réglage de hauteur (20) dont l'aile verticale (20b) fait saillie au delà de l'extrémité intérieure du montant (3) et est fixée au moyen de vis DG (vis rapides autotaraudeuses pour l'aluminium, par exemple selon la DIN 966) (21) au montant (3) dans la zone de la première chambre (5) et, dans sa zone en saillie, au moyen d'au moins une vis pour panneaux d'agglomérés (22) au côté d'armoire (1) correspondant, et en ce qu'au-dessus de l'extrémité inférieure du montant (3), il est prévu dans la paroi externe de la seconde chambre (6) un perçage allongé (27) pour l'introduction d'un outil en forme de tige (23) comportant une tête sphérique Inbus (24), s'adaptant au polygone interne (19) de la vis de réglage de hauteur (16), pour la rotation de la vis de réglage de hauteur (16).

4. Armoire ou armoire murale selon la revendication 3, caractérisée en ce que l'outil en forme de tige (23) présente à son extrémité opposée à la tête sphérique Inbus (24) un polygone interne (25) pour la liaison avec un dispositif à cliquet réversible.

5. Armoire ou armoire murale selon la revendication 3 ou 4, caractérisée en ce que dans le cas de largeurs plus grandes de cellules (largeurs des fonds constitutifs) d'approximativement 800, 1000 ou 1200 mm, il est prévu à chaque barre (4) du fond constitutif inférieur (2) une cornière médiane de réglage de hauteur (38), en forme de U et avec vis de réglage de hauteur (39), enfichée par deux saillies (40) dans une des rainures (8) du profilé de barres.

6. Armoire ou armoire murale selon une ou plusieurs des revendications 1 à 5, caractérisée en ce que sur la barre (4) ou sur les deux barres (4) de chaque fond constitutif inférieur (2), un profilé de socle à accrochage élastique (28) est accroché élastiquement, au moyen de deux ailes (29) verticales parallèles entre elles et comportant sur une aile un bord supérieur (30) en forme de crochet inversé, dans la rainure (8) du profilé qui est située vers l'extérieur et qui est munie au moins sur un côté d'une contre-dépouille (10) et en ce que sur les côtés externes des montants (3) et éventuellement de la cornière médiane de réglage de hauteur (38) est placé un profilé en cornière (31) comportant en tant que profilé intérieur de socle une aile verticale (32) assez longue à laquelle un profilé externe de socle (33) est accroché élastiquement depuis l'extérieur et depuis le haut, par une contre-dépouille (34), sur une troisième aile externe (35) du profilé de socle à accrochage élastique (28), par un bord supérieur en forme de crochet inversé (36).
